# EUROPÄISCHE PATENTSCHRIFT

(11) **EP 3 782 238 B1**
(45) Veröffentlichungstag und Bekanntmachung des Hinweises auf die Patenterteilung: **13.07.2022**
(21) Anmeldenummer: 19721530.4
(22) Anmeldetag: 12.04.2019
(51) Int. Cl.: H01R 13/514, H01R 13/6582, H01R 13/6592

(54) **SYSTEM VON GESCHIRMTEN STECKVERBINDERMODULEN FÜR MODULARE INDUSTRIESTECKVERBINDER**
SYSTEM OF SHIELDED PLUG CONNECTOR MODULES FOR MODULAR INDUSTRIAL PLUG CONNECTORS
SYSTÈME DE MODULES DE CONNECTEUR ENFICHABLE BLINDÉS POUR CONNECTEURS ENFICHABLES INDUSTRIELS MODULAIRES

(30) Priorität: 16.04.2018 DE 102018108968
(43) Veröffentlichungstag der Anmeldung: 24.02.2021
(73) Patentinhaber: HARTING Electric GmbH & Co. KG, 32339 Espelkamp (DE)
(72) Erfinder: DÜCK, Jakob, 32339 Espelkamp (DE); HERMONI, Christof, 32339 Espelkamp (DE); MEIER, Heiko, 32425 Minden (DE)
(86) Internationale Anmeldenummer: PCT/DE2019/100339
(87) Internationale Veröffentlichungsnummer: WO 2019/201390

(56) Entgegenhaltungen:
- DE-U1- 29 815 378
- DE-U1-202006 012 687
- FR-A1- 2 952 761
- US-A1- 2005 112 920

## Beschreibung

Die Erfindung geht aus von einem System bestehend aus einem ersten Steckverbindermodul und einem zweiten Steckverbindermodul, jeweils zur Verwendung in einem modularen Industriesteckverbinder, nach der Gattung des unabhängigen Anspruchs 1.

Derartige Steckverbindermodule werden als Bestandteil eines Steckverbindermodularsystems benötigt, um einen Steckverbinder, insbesondere einen schweren Industriesteckverbinder, flexibel an bestimmte Anforderungen bezüglich der Signal- und Energieübertragung z.B. zwischen zwei elektrischen Geräten, anpassen zu können. Üblicherweise werden dazu Steckverbindermodule in entsprechende Halterahmen, die mitunter auch als Gelenkrahmen, Modulrahmen oder Modularrahmen bezeichnet werden, eingesetzt. Die Halterahmen dienen somit dazu, mehrere zueinander gleichartige und/oder auch unterschiedliche Steckverbindermodule aufzunehmen und diese sicher an einer Fläche und/oder einer Gerätewand und/oder in einem Steckverbindergehäuse o. ä. zu befestigen.

Die Steckverbindermodule besitzen in der Regel jeweils einen im Wesentlichen quaderförmigen Isolierkörper bzw. ein quaderförmiges Gehäuse. Diese Isolierköper bzw. Gehäuse können beispielsweise als Kontaktträger dienen und Kontakte verschiedenster Art aufnehmen und fixieren. Die Funktion eines dadurch gebildeten Steckverbinders ist also sehr flexibel. Es können z. B. pneumatische Module, optische Module, Module zur Übertragung elektrischer Energie und/oder elektrischer analoger und/oder digitaler Signale im jeweiligen Isolierkörper bzw. Gehäuse aufgenommen sein und so im Steckverbindermodularsystem Verwendung finden. Zunehmend übernehmen Steckverbindermodule auch mess- und datentechnische Aufgaben.

Beispielsweise können Halterahmen verwendet werden, die aus zwei gelenkig miteinander verbunden Rahmenhälften gebildet sind. Die Steckverbindermodule sind mit an den Schmalseiten vorstehenden, etwa rechteckförmigen Halterungsmitteln versehen. In den Seitenteilen der Rahmenhälften sind als allseitig geschlossene Öffnungen ausgebildete Ausnehmungen vorgesehen, in die die Halterungsmittel beim Einfügen der Steckverbindermodule in den Halterahmen eintauchen. Zum Einfügen der Steckverbindermodule wird der Halterahmen aufgeklappt, d. h. geöffnet, wobei die Rahmenhälften um die Gelenke nur so weit aufgeklappt werden, dass die Steckverbindermodule eingesetzt werden können. Anschließend werden die Rahmenhälften zusammengekappt, d. h. der Halterahmen wird geschlossen, wobei die Halterungsmittel in die Ausnehmungen gelangen und ein sicherer, formschlüssiger Halt der Steckverbindermodule in dem Halterahmen bewirkt wird.

### Stand der Technik

Die DE 10 2014 110 279 B3 zeigt ein Steckverbindermodul mit einem zentral angeordneten Kontaktelement. Das Kontaktelement ist zur Übertragung hoher Ströme ausgebildet. Wenn neben derartigen Steckverbindermodulen beispielsweise weitere Steckverbindermodule zur Übertragung hochfrequenter Signale angeordnet sind, kann es jedoch leider zu einer negativen Beeinflussung der Datensignale kommen.

Für Schwerlaststeckverbinder werden üblicherweise bereits aus Sicherheitsgründen metallische Steckverbindergehäuse verwendet wie sie beispielsweise in der DE 10 2014 113 481 A1 gezeigt sind. Derartige Steckverbindergehäuse werden beispielsweise in einem Zink-Druckguss-Verfahren oder in einem Aluminium-Druckguss-Verfahren hergestellt. Durch sie ist automatisch eine gewisse Schirmung gegen elektrische und/oder magnetische gegeben. Ein Nachteil bei dieser Bauform besteht in der sehr aufwändigen Herstellung. Dementsprechend sind sie in der Regel zu hochpreisig, um sie ausschließlich zu Schirmungszwecken einzusetzen.

Die FR 2 952 761 A1 zeigt einen Mehrkontaktverbinder. Dieser Steckverbinder zeichnet sich dadurch aus, dass er ein zweiteiliges Verbinderelement aus einem elektrisch leitenden Material aufweist, wobei die Teile zusammen ein Abschirmgehäuse definieren, das den Isolator und die Kontakte umgibt.

Die DE 20 2006 012 687 U1 zeigt ein modulares Steckverbindersystem mit wenigstens einem Steckermodul und einem Buchsenmodul zum Einsetzen in einen Rahmen eines Steckverbinders, wobei Anschlüsse vorgesehen sind, vorzugsweise über Stromschienen leitend mit einem Stecker und einer Buchse am Stecker- und Buchsenmodul verbunden sind.

FR 2 952 761 A1 und DE 20 2006 012687 U1 offenbaren jeweils den Oberbegriff von Anspruch 1.

Die DE 29 815 378 U1 zeigt einen Schirmverbinder zum elektrisch leitenden Verbinden eines Kabelschirms eines geschirmten Kabels mit einem Elektro-Gehäuse, wobei der Schirmverbinder einen verformbaren Kontaktbereich aufweist, in den das Kabel mit dem Kabelschirm einlegbar und der an den Kabelschirm des Kabel anformbar ist.

Die US 2005/0112920 A1 zeigt einen Stecker mit mehreren Modulen, die zusammen gestapelt sind. Die Module enthalten jeweils eine Abschirmung, Signalkontakte und können eine Entzerrungsvorrichtung enthalten. Die Entzerrungsvorrichtung kann direkt mit den Signalkontakten verbunden sein, die von den Abschirmungen des Moduls und einem benachbarten Modul überlappt werden.

Das Deutsche Patent- und Markenamt hat in der Prioritätsanmeldung zu vorliegender Anmeldung den folgenden Stand der Technik recherchiert:
DE 102 32 186 C1, DE 20 2006 012 687 U1, DE 20 2006 016 545 U1,
DE 20 2008 004 428 U1, DE 697 22 303 T2, US 5,511,992 A, US 5,500,788 A.

### Aufgabenstellung

Die Aufgabe der Erfindung besteht darin ein Steckverbindermodul für einen zuverlässigen und gleichzeitig preisgünstigen modularen Industriesteckverbinder vorzuschlagen.

Die Aufgabe wird durch den Gegenstand des unabhängigen Anspruchs 1 gelöst.

Vorteilhafte Ausgestaltungen der Erfindung sind in den Unteransprüchen angegeben.

Das erfindungsgemäße System besteht aus einem ersten Steckverbindermodul und einem zweiten Steckverbindermodul. Die Steckverbindermodule sind speziell für einen modularen Industriesteckverbinder und insbesondere zur Fixierung in einem modularen Halterahmen vorgesehen.

Beide Steckverbindermodule weisen jeweils ein Schirmübergabeelement auf. Die Schirmübergabeelemente bestehen aus einem metallischen Werkstoff, der insbesondere gute elektrisch leitende Eigenschaften hat. Das jeweilige Schirmübergabeelement ist kabelanschussseitig mit einem Kabel und insbesondere mit einem Schirmgeflecht des angeschlossenen Kabels verbindbar. Steckseitig sind das erste und das zweite Schirmübergabeelement elektrisch miteinander kontaktiert. In diesem stehen die Schirmübergabeelemente in Berührkontakt zueinander.

Durch die Schirmübergabeelemente des erfindungsgemäßen Systems kann der Wellenwiderstand, auch Wellenimpedanz genannt, deutlich gesenkt werden.

In einer besonders vorteilhaften Ausgestaltung der Erfindung ist das erste Schirmübergabeelement im Wesentlichen flach ausgestaltet und lediglich steckseitig wellenförmig gebogen. Dabei kann die Wellenform aus seitlicher Sicht bzw. bei Sicht auf die Schmalseite einer eher rundlichen Wellenform entsprechen. Eine eckige Variante ist allerdings alternativ auch denkbar. Vorteilhafterweise weist das erste Schirmübergabeelement steckseitig zumindest einen in Steckrichtung verlaufenden Schlitz auf. Besonders vorteilhaft weist das erste Schirmübergabeelement steckseitig drei in Steckrichtung verlaufende Schlitze auf. Das erste Schirmübergabeelement kann in einem Stanz-Biegeverfahren aus einem flachen Blechmaterial einfach und kostengünstig hergestellt werden.

Erfindungsgemäß ist das zweite Schirmübergabeelement durchgehend flach ausgeführt. Durch die oben erwähnten Schlitze werden am ersten Schirmübergabeelement steckseitig Kontaktierungsfinger gebildet, die zur elektrischen Kontaktierung auf das zweite, flache Schirmübergabeelement fassen. Durch diese Ausgestaltung wird eine zuverlässige Kontaktierung erreicht, die ohne großen Kraftaufwand beim Steckvorgang realisierbar ist. In einer weiteren besonders vorteilhaften Ausgestaltung der Erfindung sind das erste und das zweite Schirmübergabeelement kabelanschussseitig T-förmig ausgestaltet, wobei der T-Strich endseitig ausgebildet ist. Vorzugsweise ist die Breite des ersten und des zweiten Schirmübergabeelements kabelanschussseitig geringer als steckseitig.

Diese Geometrie ist gut geeignet, um mit einem Schirmgeflecht eines anzuschließenden Kabels verbunden zu werden.

In einer bevorzugten Ausgestaltung der Erfindung weisen das erste und das zweite Schirmübergabeelement kabelanschussseitig jeweils ein Kabelfixierelement auf. Vorzugsweise ist das Kabelfixierelement als Schlauchschelle ausgeführt. Damit kann das Schirmgeflecht des Kabels elektrisch leitend an das jeweilige Schirmübergabeelement fixiert werden. Gleichzeitig kann durch eine Schlauchschelle eine Zugentlastung für das angeschlossene Kabel realisiert werden.

In einer bevorzugten Ausgestaltung der Erfindung überdecken das erste und das zweite Schirmübergabeelement jeweils eine Seitenfläche des Steckverbindermoduls zumindest bereichsweise. Das bedeutet, dass das im Wesentlichen quaderförmige Gehäuse des Steckverbindermoduls eine Seitenfläche aufweist, die vom Schirmübergabeelement zumindest bereichsweise überdeckt wird. Hierbei handelt es sich um die Seitenfläche, die zu einem benachbarten Steckverbindermodul in einem Halterahmen ausgerichtet ist. Das Schirmübergabeelement kann seine schirmende Wirkung so in Bedarfsrichtung entfalten.

Vorzugsweise überdecken das erste und das zweite Schirmübergabeelement die jeweilige Seitenfläche des Steckverbindermoduls großflächig, vorzugsweise zumindest 75% und besonders Bevorzugterweise zu mindestens 90%. Diese Überdeckungsanteile haben sich in der Praxis als geeignet erwiesen. Dies ist besonders vorteilhaft, um eine der jeweiligen Anwendung angemessene Schirmung zu erreichen.

In einer weiteren bevorzugten Ausgestaltung der Erfindung weisen das erste und das zweite Steckverbindermodul jeweils zumindest drei Kontaktelemente auf, mit denen jeweils ein Strom mit einer Stromstärke von mindestens 16 Ampere übertragbar ist. Vorzugsweise kann ein Strom mit einer Stromstärke von mehr als 20 Ampere übertragen werden. Um derartige Ströme übertragen zu können, muss ein Kontaktelement eine gewisse Materialstärke und eine gewisse Oberfläche (Quadratmillimeter) aufweisen. Hierbei handelt es sich in der Regel um so genannte gedrehte Kontakte, die aus Vollmaterial gebildet sind. Filigranere Kontakte, wie sie beispielsweise in Signal- bzw. Datensteckverbindern verwendet werden, können derartige Stromstärken nicht übertragen.

In einer bevorzugten Variante der Erfindung weisen das erste und das zweite Steckverbindermodul jeweils eine Halteplatte auf, mit welcher die Kontaktelemente im Steckverbindermodul befestigbar sind. Die Kontaktelemente werden in Ausnehmungen eines Grundkörpers eingesetzt und über die Halteplatte in dem Grundkörper fixiert. Dabei haben die Kontaktelemente noch ein gewisses Spiel, um den Steckvorgang des ersten Steckverbindermoduls mit dem zweiten Steckverbindermodul zu erleichtern. Die Halteplatte weist senkrecht abstehende und in Steckrichtung weisende Fixierarme auf, die die einzelnen Kontaktelemente umgreifen und so im Isolierkörper halten bzw. darin fixieren.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Darstellung eines ersten Steckverbindermoduls,
- Fig. 2: eine perspektivische Darstellung eines zweiten Steckverbindermoduls,
- Fig. 3: eine perspektivische Explosionszeichnung eines erfindungsgemäßen Systems bestehend aus dem ersten und dem zweiten Steckverbindermodul,
- Fig. 4: ein perspektivischer und geschnittener Ausschnitt eines alternativen ersten Steckverbindermoduls,
- Fig. 5: ein perspektivischer und geschnittener Ausschnitt eines alternativen zweiten Steckverbindermoduls,
- Fig. 6: eine perspektivische Darstellung des erfindungsgemäßen Systems bestehend aus dem ersten und dem zweiten Steckverbindermodul,
- Fig. 7: eine geschnittene Seitenansicht einer zweiten Variante der Schirmübergabeelemente der Steckverbindermodule,
- Fig. 8: eine perspektivische Ansicht der zweiten Variante der Schirmübergabeelemente der Steckverbindermodule,
- Fig. 9: eine perspektivische Ansicht einer nicht beanspruchten dritten Variante der Schirmübergabeelemente der Steckverbindermodule,
- Fig. 10: eine perspektivische Darstellung eines alternativen erfindungsgemäßen Systems bestehend aus einem ersten und einem zweiten Steckverbindermodul und
- Fig. 11: ein perspektivischer Ausschnitt des alternativen erfindungsgemäßen Systems bestehend aus einem ersten und einem zweiten Steckverbindermodul.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figur 1 zeigt ein erstes Steckverbindermodul 2 und die Figur 2 ein zweites Steckverbindermodul 3, welche jeweils zum Einsetzen in einen Halterahmen, wie beispielsweise in der DE 10 2015 114 703 A1 gezeigt, eines modularen Industriesteckverbinders (nicht gezeigt) vorgesehen sind. Dazu sind die Steckverbindermodule 2, 3 mit an den Schmalseiten vorstehenden, etwa rechteckförmigen Halterungsmitteln 4 versehen. In den Seitenteilen der Rahmenhälften des Halterahmens sind als allseitig geschlossene Öffnungen ausgebildete Ausnehmungen vorgesehen, in die die Halterungsmittel 4 beim Einfügen der Steckverbindermodule 2, 3 in den Halterahmen eintauchen.

Das erste Steckverbindermodul 2 und das zweite Steckverbindermodul 3 werden jeweils über einen Halterahmen in einen modularen Industriesteckverbinder eingesetzt und sind entsprechend korrespondierend gegenüberliegen angeordnet. Die Steckverbindermodule 2, 3 fungieren in diesem Zusammenhang als ein System 1, wie es den Figuren 3 und 6 zu entnehmen ist.

Die Steckverbindermodule 2, 3 weisen eine Steckseite S und eine Anschlussseite A auf. Die Steckseite S wird im Folgenden auch mit "steckseitig" beschrieben. Analog wird die Anschlussseite A auch mit "anschlussseitig" bezeichnet. An die jeweilige Anschlussseite A wird ein Kabel (aus darstellerischen Gründen nicht gezeigt) angeschlossen. Mit der Steckseite S werden die Steckverbindermodule 2, 3 zusammengeführt und zusammengesteckt.

Das erste Steckverbindermodul 2 und das zweite Steckverbindermodul 3 werden jeweils in Steckrichtung SR, SR' zusammengeführt und gesteckt. Das erste Steckverbindermodul 2 weist ein erstes Schirmübergabeelement 5 und das zweite Steckverbindermodul 3 ein zweites Schirmübergabeelement 6 auf. Die Schirmübergabeelemente 5, 6 sind aus einem metallischen Werkstück in einem Stanz-Biegeverfahren hergestellt. An die Schirmübergabeelemente 5, 6 kann kabelanschussseitig jeweils ein Schirmgeflecht eines Kabels angeschlossen werden. Das Schirmgeflecht des Kabels ist elektrisch leitend mit dem jeweiligen Schirmübergabeelement 5, 6 verbunden. Steckseitig S sind die Schirmübergabeelemente 5, 6 elektrisch leitend miteinander verbunden bzw. kontaktiert.

Das zweite Schirmübergabeelement 6 ist vollständig flach ausgebildet. Das erste Schirmübergabeelement 5 des ersten Steckverbindermoduls 2 ist ebenfalls größtenteils flach ausgestaltet. Ausgenommen ist hierbei lediglich das steckseitige S Ende des Schirmübergabeelements 5. Steckseitig ist das Schirmübergabeelement 5 wellenförmig bzw. gewellt ausgebildet. Diese Form wird dadurch erreicht, dass das Blech in diesem Bereich im Verlauf einmal hoch und dahinter einmal runtergebogen wird oder umgekehrt. Das erste Schirmübergabeelement 5 weist streckseitig S - im Wesentlichen innerhalb des wellenförmigen Bereichs - axiale, in Steckrichtung SR verlaufende Schlitze 7 auf. Durch die Schlitze 7 werden am ersten Schirmübergabeelement 5 Kontaktierungsfinger 8 ausgebildet.

In Figur 6 sind ein erstes Steckverbindermodul 2 und ein zweites Steckverbindermodul 3 zu sehen, die miteinander gesteckt sind. Ein Halterahmen und ein passendes Steckverbindergehäuse sind aus darstellerischen Gründen nicht gezeigt. Im gesteckten Zustand sind die Schirmübergabeelemente 5, 6 steckseitig miteinander elektrisch kontaktiert. Im Steckvorgang gleitet das erste Schirmübergabeelement 5 des ersten Steckverbindermoduls 2 über das zweite Schirmübergabeelement 6 des zweiten Steckverbindermoduls 3. Die Kontaktierungsfinger 8 des ersten Schirmübergabeelements 5 greifen bzw. drücken auf das steckseitige Ende des zweiten Schirmübergabeelements 6. Die Kraft, mit der die Kontaktierungsfinger 8 des ersten Schirmübergabeelements 5 auf das zweite Schirmübergabeelement 6 drücken, kann durch die oben beschriebene wellenförmige Biegung und eine entsprechende Materialauswahl eingestellt werden.

Anschlussseitig weisen das erste und das zweite Schirmübergabeelement 5, 6 jeweils zwei gegenüberliegende, rechteckförmige Einkerbungen 10 auf, die ein T-förmiges Ende ausbilden. Auf der Anschlussseite A sind das erste und das zweite Schirmübergabeelement 5, 6 jeweils mit einer Schlauchschelle 9 ausgestattet. Die Schlauchschelle 9 ist im Bereich der Einkerbungen 10 angeordnet. Mit der Schlauchschelle 9 kann das Schirmgeflecht eines an das jeweilige Steckverbindermodul 2, 3 angeschlossenen Kabels (nicht gezeigt) elektrisch leitend mit dem jeweiligen Schirmübergabeelement 5, 6 verbunden werden. Gleichzeitig bietet die Schlauchschelle 9 eine Zugentlastung für das Kabel.

Im ersten und zweiten Steckverbindermodul 2, 3 sind jeweils sechs Kontaktelemente 11, 11' angeordnet. Die Steckverbindermodule 2, 3 sind insbesondere als so genannte Motorsteckverbinder für einen Elektromotor geeignet. Zumindest drei Kontaktelemente 11, 11' sind derart ausgestaltet, dass darüber ein Strom mit einer Stromstärke von mindestens 16 Ampere übertragbar ist.

Das erste und das zweite Steckverbindermodul 2, 3 weisen jeweils eine Halteplatte 12 mit in Steckrichtung angeformten Fingern 13 auf. Über die Halteplatte 12 nebst Fingern 13 werden die Kontaktelemente 11, 11' im Steckverbindermodul 2, 3 befestigt bzw. fixiert. Die Kontaktelemente 11, 11' sind verliersicher fixiert, haben aber weiterhin ein gewisses Spiel in ihrer jeweiligen Ausnehmung 14, um eine notwendige Toleranz beim Steckvorgang zu gewährleisten.

In den Figuren 4 und 5 ist eine alternative Variante des erfindungsgemäßen Systems gezeigt. Hierbei weisen das erste Steckverbindermodul 2' und das zweite Steckverbindermodul 3' jeweils ein metallisches PE-Übertragungselement 15 auf. Ansonsten sind die Steckverbindermodule 2', 3' analog zur ersten Ausführungsform ausgestaltet. Das PE-Übertragungselement 15 ist elektrisch leitend mit dem jeweiligen Schirmübergabeelement 5, 6 verbunden. Das PE-Übertragungselement 15 ist im eingebauten Zustand elektrisch leitend mit einem metallischen Halterahmen, wie oben bereits erwähnt, verbunden. Der Halterahmen (nicht gezeigt) weist einen so genannten PE-Kontakt auf, der wiederum elektrisch leitend mit einem, ebenfalls oben bereits erwähnten, metallischen Gehäuse eines Industriesteckverbinders verbunden ist. Durch das PE-Übertragungselement 15 kann ein durchgängiger Potentialausgleich erfolgen, der in einigen Anwendungsfällen, unter anderem zu Schirmungszwecken, vorteilhaft sein kann.

In den Figuren 7 und 8 ist eine alternative Ausführungsform eines ersten Schirmübergabeelements 5' zu sehen. Das dazu passende zweite Schirmübergabeelement 6 ist analog zur ersten ursprünglichen Ausführungsform gestaltet. Die Lamellen 8' werden hier durch separate Stanz-Biege-Bauteile gebildet, die aus einem anderen Material gefertigt sind wie die Grundform. Die Lamellen 8' bestehen hier aus einer Kupfer-Beryllium-Legierung und haben lediglich eine Wandstärke von 0,15 mm bis 0,08 mm, wobei die Randbereiche im Wandstärkeintervall eingeschlossen sind. Die Lamellen 8' können einfach auf einen Grundkörper aufgeschoben werden. Die Lamellen 8' werden steckseitig auf den Grundkörper des ersten Schirmübergabeelements 5' aufgeschoben.

In der Figur 9 ist in einer nicht beanspruchten Variante eine weitere alternative Ausführungsform eines ersten Schirmübergabeelements 5" zu sehen. Hierzu wurde ein zweites Schirmübergabeelement 6" passend ausgestaltet. Beide Schirmübergabeelemente 5", 6" verfügen über einen seitlichen Schlitz 15, in welchem die separaten Lamellen 8' eingeschoben sind. In beiden Schirmübergabeelementen 5", 6" sind jeweils zwei Lamellen 8' steckseitig entgegengesetzt bzw. seitlich versetzt zueinander eingeschoben.

In den Figuren 10 und 11 ist ein alternatives, erfindungsgemäßes System bestehend aus einem ersten Steckverbindermodul 2' und einem zweiten Steckverbindermodul 3' dargestellt. Das erste Steckverbindermodul 2 verfügt über ein erstes Schirmübergabeelement 5‴, von welchem in axialer Richtung Kontaktierungsfinger 8" abstehen. Zumindest zwei dieser Kontaktierungsfinger 8" sind in entgegengesetzter Richtung vom flächigen Grundkörper des Schirmübergabeelements 5‴ weggebogen. Man spricht hier auch von einer gabelartigen Ausgestaltung der Kontaktierungsfinger 8". Dadurch können die Kontaktierungsfinger 8" das zweite Schirmübergabeelement 6 des zweiten Steckverbindermoduls 3' beidseitig umfassen und kontaktieren. Bei dieser Art der Kontaktierung treten keine Querkräfte an den Steckverbindermodulen 2', 3' auf, wodurch die Anzahl der möglichen Steckzyklen erhöht wird.

Anschlussseitig verfügen die Schirmübergabeelement 5‴, 6 des alternativen Systems 1' über hervorstehende Rillen 18, die zwischen den Einkerbungen 10' abgeordnet sind. Darauf wird der Kabelmantel des angeschlossenen Kabels gelegt. Anderseitig wird das Kabel mit einem Presselement 16 versehen und letztendlich mithilfe eines Kabelbinders 17 zwischen Rillen 18 und Presselement 16 festgequetscht. Dadurch wird eine besonders zuverlässige Kabelzugentlastung realisiert.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

### Bezugszeichenliste

- 1: System
- 2: Erstes Steckverbindermodul
- 3: Zweites Steckverbindermodul
- 4: Halterungsmittel
- 5: Erstes Schirmübergabeelement
- 6: Zweites Schirmübergabeelement
- 7: Schlitze
- 8: Kontaktierungsfinger
- 9: Schlauchschelle
- 10: Einkerbung
- 11: Kontaktelement
- 12: Halteplatte
- 13: Finder der Halteplatte
- 14: Ausnehmung
- 15: Schlitz
- 16: Presselement
- 17: Kabelbinder
- 18: Rillen

- S: Steckseite
- A: Anschlussseite
- SR: Steckrichtung

## Patentansprüche

1. System bestehend aus einem ersten Steckverbindermodul (2) und einem zweiten Steckverbindermodul (3), jeweils zur Verwendung in einem modularen Industriesteckverbinder,
- wobei das erste Steckverbindermodul (2) ein erstes Schirmübergabeelement (5) und das zweite Steckverbindermodul (3) ein zweites Schirmübergabeelement (6) aufweisen,
- wobei auf einer Anschlussseite (A) der Schirmübergabeelemente (5, 6) jeweils ein an das Steckverbindermodul (2, 3) angeschlossenes Kabel befestigbar ist
- und wobei beim Zusammenstecken der Steckverbindermodule die Schirmübergabeelemente (5, 6) steckseitig miteinander elektrisch kontaktierbar sind
**dadurch gekennzeichnet, dass**
das zweite Schirmübergabeelement (6) durchgehend flach ausgeführt ist.

2. System nach Anspruch 1
**dadurch gekennzeichnet, dass**
das erste Schirmübergabeelement (5) steckseitig (S) wellenförmig gebogen ist.

3. System nach einem der vorstehenden Ansprüche
**dadurch gekennzeichnet, dass**
das erste Schirmübergabeelement steckseitig (S) zumindest einen parallel zur Steckrichtung (SR) verlaufenden Schlitz (7) aufweist.

4. System nach vorstehendem Anspruch
**dadurch gekennzeichnet, dass**
das erste Schirmübergabeelement steckseitig (S) drei parallel zur Steckrichtung (SR) verlaufende Schlitze (7) aufweist.

5. System nach einem der beiden vorstehenden Ansprüche und Anspruch 2
**dadurch gekennzeichnet, dass**
der zumindest eine Schlitz (7) oder die Schlitze (7) im Bereich der wellenförmigen Biegung verlaufen.

6. System nach einem der vorstehenden Ansprüche
**dadurch gekennzeichnet, dass**
das erste und das zweite Schirmübergabeelement (5, 6) anschussseitig (A) zwei gegenüberliegende Einkerbungen (10) aufweisen und dadurch T-förmig ausgestaltet sind.

7. System nach einem der vorstehenden Ansprüche
**dadurch gekennzeichnet, dass**
die Breite des ersten und des zweiten Schirmübergabeelements (5, 6) anschussseitig (A) geringer ist als steckseitig (S).

8. System nach einem der vorstehenden Ansprüche
**dadurch gekennzeichnet, dass**
das erste und zweite Schirmübergabeelement (5, 6) anschussseitig (A) ein Kabelfixierelement aufweisen.

9. System nach vorstehendem Anspruch
**dadurch gekennzeichnet, dass**
das Kabelfixierelement als Schlauchschelle (9) ausgeführt ist.

10. System nach einem der vorstehenden Ansprüche
**dadurch gekennzeichnet, dass**
das erste und das zweite Schirmübergabeelement (5, 6) jeweils eine Seitenfläche des Steckverbindermoduls (2, 3) zumindest bereichsweise überdecken.

11. System nach vorstehendem Anspruch
**dadurch gekennzeichnet, dass**
das erste und das zweite Schirmübergabeelement (5, 6) die jeweilige Seitenfläche des Steckverbindermoduls (2, 3) zumindest zu 75% überdecken.

12. System nach Anspruch 10
**dadurch gekennzeichnet, dass**
das erste und das zweite Schirmübergabeelement (5, 6) die jeweilige Seitenfläche des Steckverbindermoduls (2, 3) zumindest zu 90% überdecken.

13. System nach einem der vorstehenden Ansprüche
**dadurch gekennzeichnet, dass**
das erste und das zweite Steckverbindermodul (2, 3) jeweils zumindest drei Kontaktelemente (11, 11') aufweisen, mit denen jeweils ein Strom mit einer Stromstärke von mindestens 16 Ampere übertragbar ist.

14. System nach vorstehendem Anspruch
**dadurch gekennzeichnet, dass**
das erste und das zweite Steckverbindermodul (2, 3) jeweils eine Halteplatte (12) aufweisen, mit welcher die Kontaktelemente (11, 11') im Steckverbindermodul (2, 3) befestigbar sind.

## Claims

1. System consisting of a first plug connector module (2) and a second plug connector module (3), each for use in a modular industrial plug connector,
- wherein the first plug connector module (2) has a first shield transfer element (5) and the second plug connector module (3) has a second shield transfer element (6),
- wherein a cable which can be connected to the plug connector module (2, 3) can be secured on a connection side (A) of each of the shield transfer elements (5, 6),
- and wherein, when the plug connector modules are plugged together, the shield transfer elements (5, 6) can be electrically contact-connected to one another on the plug side,
**characterized in that**
the second shield transfer element (6) is of continuously flat design.

2. System according to Claim 1,
**characterized in that**
the first shield transfer element (5) is bent in a wave-shaped manner on the plug side (S).

3. System according to either of the preceding claims,
**characterized in that**
the first shield transfer element has, on the plug side (S), at least one slot (7) which runs parallel to the plugging direction (SR).

4. System according to the preceding claim,
**characterized in that**
the first shield transfer element has, on the plug side (S), three slots (7) which run parallel to the plugging direction (SR).

5. System according to one of the two preceding claims and Claim 2,
**characterized in that**
the at least one slot (7) or the slots (7) runs/run in the region of the wave-shaped bend.

6. System according to one of the preceding claims,
**characterized in that**
the first and the second shield transfer element (5, 6) have, on the connection side (A), two opposite notches (10) and as a result are of T-shaped configuration.

7. System according to one of the preceding claims,
**characterized in that**
the width of the first and of the second shield transfer element (5, 6) is smaller on the connection side (A) than on the plug side (S).

8. System according to one of the preceding claims,
**characterized in that**
the first and the second shield transfer element (5, 6) have a cable fixing element on the connection side (A).

9. System according to the preceding claim,
**characterized in that**
the cable fixing element is designed as a hose clip (9).

10. System according to one of the preceding claims,
**characterized in that**
the first and the second shield transfer element (5, 6) each cover a side surface of the plug connector module (2, 3) at least in regions.

11. System according to the preceding claim,
**characterized in that**
the first and the second shield transfer element (5, 6) cover at least 75% of the respective side surface of the plug connector module (2, 3).

12. System according to Claim 10,
**characterized in that**
the first and the second shield transfer element (5, 6) cover at least 90% of the respective side surface of the plug connector module (2, 3).

13. System according to one of the preceding claims,
**characterized in that**
the first and the second plug connector module (2, 3) each have at least three contact elements (11, 11') by way of each of which a current with a current intensity of at least 16 Amperes can be transmitted.

14. System according to the preceding claim,
**characterized in that**
the first and the second plug connector module (2, 3) each have a holding plate (12) by way of which the contact elements (11, 11') can be secured in the plug connector module (2, 3).

## Revendications

1. Système composé d'un premier module de connecteur enfichable (2) et d'un deuxième module de connecteur enfichable (3), respectivement à utiliser dans un connecteur enfichable industriel modulaire,
- le premier module de connecteur enfichable (2) présentant un premier élément de transfert de blindage (5) et le deuxième module de connecteur enfichable (3) présentant un deuxième élément de transfert de blindage (6),
- dans lequel respectivement un câble raccordé au module de connecteur enfichable (2, 3) peut être fixé sur un côté raccordement (A) des éléments de transfert de blindage (5, 6),
- et dans lequel, lorsque les modules de connecteur enfichable sont interconnectés, les éléments de transfert de blindage (5, 6) peuvent être mis en contact électrique l'un avec l'autre du côté enfichage,
**caractérisé en ce que**
le deuxième élément de transfert de blindage (6) est réalisé de manière plate en continu.

2. Système selon la revendication 1,
**caractérisé en ce que**
le premier élément de transfert de blindage (5) est courbé de manière ondulée du côté enfichage (S).

3. Système selon l'une quelconque des revendications précédentes,
**caractérisé en ce que**
le premier élément de transfert de blindage présente du côté enfichage (S) au moins une fente (7) s'étendant en parallèle à la direction d'enfichage (SR).

4. Système selon la revendication précédente,
**caractérisé en ce que**
le premier élément de transfert de blindage présente du côté enfichage (S) trois fentes (7) s'étendant en parallèle à la direction d'enfichage (SR).

5. Système selon l'une des deux revendications précédentes et la revendication 2,
**caractérisé en ce que**
ladite au moins une fente (7) ou les fentes (7) s'étend(ent) dans la zone de la courbure ondulée.

6. Système selon l'une quelconque des revendications précédentes,
**caractérisé en ce que**
le premier et le deuxième élément de transfert de blindage (5, 6) présentent du côté raccordement (A) deux encoches opposées (10) et sont de ce fait configurés en forme de T.

7. Système selon l'une quelconque des revendications précédentes,
**caractérisé en ce que**
la largeur du premier et du deuxième élément de transfert de blindage (5, 6) est du côté raccordement (A) inférieure à celle du côté enfichage (S).

8. Système selon l'une quelconque des revendications précédentes,
**caractérisé en ce que**
le premier et le deuxième élément de transfert de blindage (5, 6) présentent du côté raccordement (A) un élément de fixation de câble.

9. Système selon la revendication précédente,
**caractérisé en ce que**
l'élément de fixation de câble est réalisé sous forme de collier de serrage (9).

10. Système selon l'une quelconque des revendications précédentes,
**caractérisé en ce que**
le premier et le deuxième élément de transfert de blindage (5, 6) recouvrent respectivement au moins par endroits une surface latérale du module de connecteur enfichable (2, 3).

11. Système selon la revendication précédente,
**caractérisé en ce que**
le premier et le deuxième élément de transfert de blindage (5, 6) recouvrent la surface latérale respective du module de connecteur enfichable (2, 3) au moins à 75 %.

12. Système selon la revendication 10,
**caractérisé en ce que**
le premier et le deuxième élément de transfert de blindage (5, 6) recouvrent la surface latérale respective du module de connecteur enfichable (2, 3) au moins à 90 %.

13. Système selon l'une quelconque des revendications précédentes,
**caractérisé en ce que**
le premier et le deuxième module de connecteur enfichable (2, 3) présentent respectivement au moins trois éléments de contact (11, 11') qui permettent respectivement de transmettre un courant d'une intensité de courant d'au moins 16 ampères.

14. Système selon la revendication précédente,
**caractérisé en ce que**
le premier et le deuxième module de connecteur enfichable (2, 3) présentent respectivement une plaque de maintien (12) qui permet de fixer les éléments de contact (11, 11') dans le module de connecteur enfichable (2, 3).
